# EUROPÄISCHE PATENTSCHRIFT

(11) **EP 4 192 626 B1**
(45) Veröffentlichungstag und Bekanntmachung des Hinweises auf die Patenterteilung: **02.04.2025**
(21) Anmeldenummer: 21737465.1
(22) Anmeldetag: 30.06.2021
(51) Int. Cl.: B05C 3/08, B05C 3/10

(54) **ANLAGE ZUM BEHANDELN VON MASSENTEILEN MIT EINER NEBENANTRIEBSVORRICHTUNG**
APPARATUS FOR TREATING MASS-PRODUCED PARTS WITH AN ANCILLARY DRIVE DEVICE
INSTALLATION DE TRAITEMENT DE PIÈCES DE SÉRIE DOTÉE D'UN DISPOSITIF D'ENTRAÎNEMENT SECONDAIRE

(30) Priorität: 06.08.2020 EP 20189930
(43) Veröffentlichungstag der Anmeldung: 14.06.2023
(73) Patentinhaber: WMV Apparatebau GmbH, 51570 Windeck (DE)
(72) Erfinder: MÜLLER, Martin, 53773 Hennef (DE); JONGEN, Hubert, 51570 Windeck (DE); BECKMANN, Gregor, 51570 Windeck (DE)
(74) Vertreter: Neumann Müller Oberwalleney Patentanwälte PartG mbB
(86) Internationale Anmeldenummer: PCT/EP2021/068010
(87) Internationale Veröffentlichungsnummer: WO 2022/028782

(56) Entgegenhaltungen:
- EP-A1- 3 696 121
- ES-A1- 2 204 214
- JP-A- H03 267 162
- KR-A- 20160 025 770
- KR-A- 20160 069 654

## Beschreibung

Die Erfindung betrifft eine Anlage zum Behandeln von Massenteilen, wobei die Anlage umfasst: eine Tragstruktur mit einem Tragelement, einen Korbträger für zumindest zwei Zentrifugenkörbe, eine an der Tragstruktur befestigte Hauptantriebsvorrichtung mit einem Hauptantrieb und einer Längswelle, wobei die Längswelle gegenüber dem Tragelement um eine Hauptachse drehbar gelagert und von dem Hauptantrieb um die Hauptachse drehend antreibbar ist, wobei der Korbträger an der Längswelle hängend gehalten ist und einen mit der Längswelle drehfest verbundenen Grundkörper aufweist, und eine Nebenantriebsvorrichtung mit zumindest einem Motor und je Zentrifugenkorb einem Kraftübertragungsstrang zum Drehen des Zentrifugenkorbs um eine von der Hauptachse radial beabstandete Korbachse.

Derartige Anlagen können zum Behandeln, beispielsweise zum Beschichten von insbesondere schüttbaren Massenteilen, wie Schrauben, Stanzteile oder dergleichen eingesetzt werden. Nachdem die Massenteile in die Zentrifugenkörbe geschüttet wurden, werden diese zum Benetzen der Massenteile in ein Tauchbad mit einem flüssigen Beschichtungsmittel eingetaucht und können darin bedarfsweise um deren Korbachsen gedreht werden. Anschließend werden die Zentrifugenkörbe außerhalb des Beschichtungsmittels geschleudert, um überschüssiges Beschichtungsmittel von den Massenteilen ab zuschleudern.

Aus der gattungsbildenden KR 10-2016-0069654 A ist eine Anlage zum Behandeln von Massenteilen bekannt, bei der die Motoren der Nebenantriebsvorrichtung am Korbträger angeordnet sind. Der Korbträger ist um eine Drehachse drehbar an einem Gestell aufgehängt, an dem ein Hauptmotor zum drehenden Antreiben des Korbträgers angeordnet ist. Die Motoren einer Nebenantriebsvorrichtung sind an radial äußeren Stirnseiten des Korbträgers angeordnet, wobei zwischen den Motoren und Drehwellen jeweils eine Kraftübertragungseinheit vorgesehen ist. Eine weitere Anlage zum Behandeln von Massenteilen ist aus der KR 10-2016-0025770 A bekannt.

Aus der ES 2 204 214 A1 ist eine Anlage zum Behandeln von in Zentrifugenkörben aufgenommenen Massenteilen bekannt, die mittels eines an einem Gestell aufgehängten Dreharms nacheinander in drei Stationen überführt werden können. Hierzu sind an beiden Längsenden des Dreharms jeweils eine Korbanordnung aus drei Zentrifugenkörben angeordnet, die über jeweils eine Korbwelle am jeweiligen Längsende des Dreharms drehbar gehalten sind. Die drei Stationen sind um eine Drehachse des Dreharms angeordnet, sodass die Korbanordnungen durch schrittweises Drehen des Dreharms von einer Station in die nächste Station überführt werden können. In der Füllstation werden die Zentrifugenkörbe der jeweiligen Korbanordnung der Reihe nach mit Massenteilen befüllt. Danach folgt die Behandlungsstation, in der die Korbanordnung in ein höhenverfahrbares Tauchbecken eingetaucht wird. Nach erneutem Absenken des Tauchbeckens werden die Zentrifugenkörbe mittels eines separaten Zentrifugenmotors um die Korbachse rotiert, um überschüssige Behandlungsflüssigkeit von den Massenteilen abzuschleudern. Abschließend folgt die Entladestation, in der die Zentrifugenkörbe entladen werden. Als nachteilig wird erachtet, dass die Anlage aufgrund der Vielzahl an Motoren komplex und aufwendig in der Herstellung und Wartung ist und durch Rotieren der Korbanordnungen um die Korbachsen die überschüssige Behandlungsflüssigkeit nur mäßig abgeschleudert werden kann.

Eine weitere Anlage zum Behandeln von Massenteilen ist aus der EP 3 441 149 A1 bekannt. Die Anlage weist einen Korbträger auf, mit dem zwei Zentrifugenkörbe reversibel lösbar verbunden sind. Der Korbträger ist hängend an einer Längswelle gehalten, wobei die Längswelle gegenüber einem Mittelbalken des Gerüsts um eine Hauptachse drehbar gelagert ist. Die Längswelle ist mit einem am Mittelbalken befestigten Hauptmotor antriebsverbunden, sodass der mit der Längswelle drehfest verbundene Korbträger durch den Hauptmotor um die Hauptachse drehend antreibbar ist. Um zusätzlich die Zentrifugenkörbe um deren radial von der Hauptachse beabstandeten Korbachsen drehen zu können, sollen an den dem Mittelbalken zugewandten Enden der Korbachsen Antriebsräder angeordnet sein, die von Zahnriemen angetrieben werden. Die Zahnriemen sollen durch ein auf der Längswelle drehbar angeordnetes Zahnrad angetrieben werden, das wiederum über einen weiteren Zahnriemen mit einem Ritzel eines am Mittelbalken des Gerüsts angeordneten Nebenmotor angetrieben werden soll. Aufgrund der im Betrieb der Anlage auftretenden hohen Fliehkräfte hat sich zwar bewährt, nicht nur den Hauptmotor, sondern auch den Nebenmotor zum Drehen der Zentrifugenkörbe am ortsfesten Gestell zu befestigen. Allerdings wird als nachteilig erachtet, dass eine Kraftübertragung vom Nebenmotor auf die am Korbträger angeordneten Riementriebe baulich aufwendig ist und wartungsintensiv zu sein scheint.

Aus der JP-H03-267162 A ist eine Zentrifuge zum Abschleudern von Flüssigkeit unter Ausnutzung von Zentrifugalkräften bekannt. Auf einer Trägerplatte sind zwei Körbe stehend und um ihre Achsen drehbar montiert. Die Trägerplatte ist über eine Antriebswelle von einem Hauptantrieb drehend antreibbar. In einer ersten Ausführungsform ist ein Motor mit Geschwindigkeitsreduzierer sowie einem nachgelagerten Rädersatz aus vier Zahnrädern vorgesehen, um die Körbe zusätzlich zur Drehbewegung der Trägerplatte um ihre eigenen Achsen zu drehen. Der Motor und der Geschwindigkeitsreduzierer sind ortsfest in einem Rahmen angeordnet. Ein zentrales Zahnrad des Rädersatzes ist auf der Antriebswelle drehbar gelagert. In einer zweiten Ausführungsform umfasst die Anlage nur einen einzigen Motor, der sowohl zum Antreiben der Trägerplatte als auch zum Drehen der Körbe um ihre Korbachsen dient. Hierfür ist um die Antriebswelle eine Bremse vorgesehen, die mit dem zentralen Zahnrad zusammenwirkt. Wenn die Bremse geschlossen ist, wird das zentrale Zahnrad blockiert und die hiermit kämmenden Zahnräder laufen um das zentrale Zahnrad um. Somit wird die in die Trägerplatte vom Motor eingeleitete Drehbewegung vom zentralen Zahnrad abgestützt, so dass die Körbe zusätzlich zur Drehbewegung der Trägerplatte um ihre eigene Achse rotieren.

Eine Aufgabe der Erfindung besteht darin, die Anlage nach dem Stand der Technik insbesondere hinsichtlich der Nebenantriebsvorrichtung zu verbessern.

Die Aufgabe wird durch eine Anlage mit den Merkmalen des Anspruchs 1 gelöst. Vorteilhafte Ausführungsformen ergeben sich aus den Unteransprüchen.

Von Vorteil ist, dass der zumindest eine Motor unmittelbar am Korbträger angeordnet ist. Damit entfallen mechanisch aufwendige und störanfällige Verbindungen, um mit einem an der Tragstruktur angeordneten Antrieb die Zentrifugenkörbe um die Korbachsen drehend anzutreiben. Stattdessen dreht der zumindest eine Motor stets zusammen mit dem Korbträger um die Hauptachse mit, wenn die Hauptantriebsvorrichtung den Korbträger drehend antreibt. Dadurch wird eine Anlage bereitgestellt, deren Nebenantriebsvorrichtung kompakter baut und den Fliehkräften besser standhält. Die Hauptantriebsvorrichtung und die Nebenantriebsvorrichtung sind mechanisch voneinander getrennt, sodass beide Antriebsvorrichtungen unabhängig voneinander arbeiten können.

Erfindungsgemäß ist die Nebenantriebsvorrichtung am Korbträger angeordnet. Somit dreht die Nebenantriebsvorrichtung stets mit dem Korbträger um die Hauptachse mit, wenn der Korbträger vom Hauptantrieb drehend angetrieben wird. Dadurch ist die am Korbträger angeordnete Nebenantriebsvorrichtung räumlich von der Tragstruktur beabstandet, wodurch die Anlage insgesamt einfacher herzustellen und wartungsfreundlicher ist.

In bevorzugter Weise ist der Korbträger nur mit der Längswelle verbunden, respektive an dieser befestigt. Mit anderen Worten ist der Korbträger frei hängend an der Längswelle befestigt. Der Korbträger ist vorzugsweise horizontal ausgerichtet und kann auch als Rotor bezeichnet werden.

Die Längswelle kann hohlzylindrisch, respektive als Hohlwelle ausgebildet sein, durch die Versorgungsleitungen zum Anbinden der Nebenantriebsvorrichtung an ein Versorgungssystem der Anlage von der Tragstruktur zum Korbträger geführt sind. Der zumindest eine Motor kann ein Elektromotor, insbesondere ein Servomotor sein. Das Versorgungssystem kann eine elektrische Stromversorgung der Anlage umfassen, an die der zumindest eine Motor angeschlossen sein kann. Grundsätzlich möglich ist aber auch, dass der zumindest eine Motor ein Pneumatikmotor ist. Entsprechend kann das Versorgungssystem eine pneumatische Ringleitung der Anlage umfassen, um den zumindest einen Motor mit Druckluft betreiben zu können. Die Versorgungsleitungen können somit elektrische Leitungen und/oder pneumatische Leitungen umfassen. Auf diese Weise können die Nebenantriebsvorrichtung und optional weitere am Korbträger angeordnete Komponenten an eine elektrische Stromversorgung und/oder ein pneumatisches Versorgungssystem der Anlage angeschlossen sein. Selbstverständlich kann die elektrische Stromversorgung der Nebenantriebsvorrichtung auch über einen Stromspeicher für elektrische Energie erfolgen, der ebenfalls am Korbträger befestigt sein kann. Dadurch kann die Nebenantriebsvorrichtung autark von einer zentralen Stromversorgung der Anlage, an der die Hauptantriebsvorrichtung angeschlossen sein kann, sein. Somit kann die Längswelle vor allem bei der vorbeschriebenen autarken Option grundsätzlich auch eine Vollwelle sein.

Weiterhin kann durch die hohle Längswelle eine Steuerleitung, respektive eine Bus-Leitung geführt sein. Somit können auf dem Korbträger angeordnete Sensoren, Aktoren und dergleichen für die Nebenantriebsvorrichtung und für optional weitere auf dem Korbträger angeordnete Komponenten beispielsweise in ein Bus-System der Anlage eingebunden sein. Dadurch kann zum Beispiel die Drehstellung des Korbträgers beziehungsweise der Zentrifugenkörbe, Drehrichtungen und Drehgeschwindigkeiten, der Zustand der Verbindungsanordnung, respektive ob die Zentrifugenkörbe an- oder abgekoppelt sind, etc. individuell abgefragt und gesteuert werden.

An einem vom Korbträger abgewandten Ende der Längswelle kann eine zentrale Drehdurchführung für die Versorgungsleitungen, insbesondere die elektrischen Leitungen und/oder pneumatische Leitungen und optional vorhandene Steuerleitungen angeordnet sein, wobei die zentrale Drehdurchführung einen gegenüber der Tragstruktur abgestützten ersten Körper und einen mit der Längswelle drehfest verbundenen zweiten Körper aufweisen kann. Die Drehdurchführung ermöglicht den Übergang der Leitungen zwischen dem feststehenden ersten Körper und dem rotierenden zweiten Körper. Die von der Tragstruktur kommenden Leitungen können somit durch die zentrale Drehdurchführung in das vom Korbträger abgewandte Ende der Längswelle hinein, durch die Längswelle hindurch, an einem dem Korbträger zugewandten Ende der Längswelle wieder heraus und schließlich hin zum Korbträger auf zuverlässige Weise geführt werden.

Der Korbträger kann einen Grundkörper umfassen. Zur Befestigung des Grundkörpers an der Längswelle kann eine Welle-Nabe-Verbindung beispielsweise mit Passfeder und Sicherungsmutter dienen. Hierzu kann der Grundkörper eine zentrale Aufnahme aufweisen, in die ein dem Korbträger zugewandtes Ende der Längswelle eingesetzt sein kann. Alternativen zur Passfederverbindung sind grundsätzlich möglich, wobei vorzugsweise die Verbindung den Grundkörper aufgrund dessen hängender Anordnung nicht nur rotatorisch, sondern auch translatorisch fest an der Längswelle hält. Beispielsweise könnte der Grundkörper auf die Längswelle gepresst sein.

An dem Korbträger, insbesondere dem Grundkörper des Korbträgers kann je Zentrifugenkorb eine Drehplattform angeordnet sein, wobei die Drehplattformen von der Nebenantriebsvorrichtung um die Korbachsen drehend antreibbar sind. Somit können die Drehplattformen jeweils mit einem der Kraftübertragungsstränge antriebsverbunden sein. Der zumindest eine Motor ist mit dem jeweiligen Kraftübertragungsstrang antriebsverbunden. Die Drehplattformen können flanschartig gestaltet sein oder Flansche umfassen. Die Drehplattformen können an einer beziehungsweise unterhalb einer vom Tragelement abgewandten Unterseite des Grundkörpers angeordnet sein.

Zum reversibel lösbaren Verbinden der Zentrifugenkörbe mit dem Korbträger können Verbindungsanordnungen vorgesehen sein, die Komponenten an den Drehplattformen und weitere Komponenten an den Zentrifugenkörben aufweisen. Insbesondere können erste Verbinder der Verbindungsanordnungen an den Drehplattformen und mit den ersten Verbindern verbindbare zweite Verbinder der Verbindungsanordnungen an den Zentrifugenkörben angeordnet sein. Vorzugsweise sind die zweiten Verbinder passive Verbinder, die in die aktiven, ersten Verbinder einführbar sind. Als passive Verbinder werden starre Bauteile verstanden, die von den aktiven Verbindern im verbundenen Zustand gehalten werden. Dadurch können die Zentrifugenkörbe zum Beispiel auch sandgestrahlt werden, ohne Beschädigungen an den zweiten Verbindern befürchten zu müssen. Bei Anordnung der ersten Verbinder an den Drehplattformen ist weiterhin von Vorteil, dass die aktiven Verbindungspartner der Verbindungsanordnungen über den Korbträger an ein Versorgungsnetz der Anlage anschließbar sind.

Der Grundkörper des Korbträgers kann konzentrisch zu den Korbachsen ausgebildete Durchgangsbohrungen aufweisen, durch die pneumatische Leitungen zum Betätigen der ersten Verbinder vom Grundkörper zu den Drehplattformen geführt sind. Über die pneumatischen Leitungen können die ersten Verbinder mit Druckluft betätigt werden. Grundsätzlich möglich wären aber auch hydraulische oder elektrische Leitungen zum Betätigen der ersten Verbinder. Vorzugsweise sind die insbesondere pneumatischen Leitungen zusammen mit den elektrischen Leitungen durch die Längswelle und die zentrale Drehdurchführung hin zur Tragstruktur geführt, um die ersten Verbinder an eine zentrale Druckluftversorgung der Anlage anschließen zu können. Die elektrischen Leitungen und/oder die Steuerleitungen können bis zu den ersten Verbindern geführt sein, um diese bei Bedarf mit elektrischem Strom versorgen und/oder an die Steuereinheit anschließen zu können. An dem Korbträger können je Drehplattform eine Neben-Drehdurchführung für die Leitungen zum Betätigen der ersten Verbinder angeordnet sein, wobei die Neben-Drehdurchführungen jeweils einen gegenüber dem Grundkörper abgestützten ersten Neben-Körper und einen mit der Drehplattform drehfest verbundenen zweiten Neben-Körper aufweisen.

Die ersten Verbinder können pneumatische Spannmodule, respektive Zentrierspanner sein, in denen die als Verbindungsbolzen ausgebildeten zweiten Verbinder einspannbar sind. Die ersten Verbinder können jeweils einen Basiskörper mit einer Bolzenaufnahmen aufweisen, in die der Verbindungsbolzen einführbar ist. Wenn der Verbindungsbolzen eingeführt ist, kann dieser mit einem Verriegelungsmechanismus am Basiskörper eingespannt werden. In diesem verbundenen Zustand nehmen die Verbindereinheiten die im Betrieb der Anlage durch die rotierenden Zentrifugenkörbe erzeugten Fliehkräfte auf. Somit kann im verbundenen Zustand das im Betrieb der Anlage von den Antriebsvorrichtungen aufgebrachte Drehmoment über die Verbindungsanordnungen auf die Zentrifugenkörbe sicher übertragen werden. Von Vorteil ist, dass zum Einführen der Verbindungsbolzen in die Spannmodule ausschließlich eine axiale Bewegung der Zentrifugenkörbe und des Korbträgers relativ zueinander notwendig ist.

Die Verriegelungsmechanismen können jeweils Formschlusselemente aufweisen, die am Basiskörper der ersten Verbinder verlagerbar angeordnet sind. Die Formschlusselemente können jeweils parallel zu einer Ebene verlagerbar sein, die quer, insbesondere senkrecht zur Hauptachse ausgerichtet ist. Vorzugsweise sind die Formschlusselemente quer, insbesondere radial zu einer Mittelachse des jeweiligen Basiskörpers verlagerbar. Zum Fixieren der in die Bolzenaufnahmen eingeführten Verbindungsbolzen können die Formschlusselemente hin zur Mittelachse des jeweiligen Basiskörpers verlagert werden. Von Vorteil ist, dass zum Verriegeln der eingeführten Verbindungsbolzen in den Spannmodulen nur die Verriegelungsmechanismen, insbesondere die Formschlusselemente bewegt werden müssen. Eine Drehbewegung der Zentrifugenkörbe und des Korbträgers relativ zueinander, wie dies beispielsweise bei einem Bajonett-Verschluss notwendig ist, erfolgt nicht. Die Formschlusselemente können Verriegelungsbolzen sein, die an den Basiskörpern verlagerbar angeordnet sind. Vorzugsweise sind an jedem der Basiskörper zwei der Formschlusselemente, insbesondere der Verriegelungsbolzen verlagerbar angeordnet, die einander diametral gegenüber liegend angeordnet sind. Die Verriegelungsmechanismen können Federn umfassen, die die Formschlusselemente in eine verriegelte Stellung, das heißt hin zur Mittelachse des jeweiligen Basiskörpers, mit Federkraft beaufschlagen. Dadurch sind die Verbindereinheiten drucklos gespannt. Der Lösevorgang der Verriegelungsmechanismen kann pneumatisch oder grundsätzlich auch hydraulisch erfolgen. Alternativ zur Ausgestaltung als Verriegelungsbolzen können die Formschlusselemente auch verlagerbare Kugeln sein. Im Ergebnis stellen die Verbindereinheiten eine sichere Verbindung her, die auch bei Störungen im Betriebsablauf der Anlage, beispielsweise verursacht durch einen Ausfall der elektrischen Stromversorgung oder durch einen Ausfall pneumatischer oder hydraulischer Systeme, die Zentrifugenkörbe im verbundenen Zustand sicher am Korbträger halten.

Insbesondere können die Verbindungsbolzen jeweils eine um eine Bolzenachse umlaufende Nut aufweisen, in die im verbundenen Zustand die Formschlusselemente formschlüssig eingreifen. Dadurch sind die Verbindungsbolzen im verbundenen Zustand zumindest weitestgehend spielfrei in den Bolzenaufnahmen der Basiskörper axial und radial zur jeweiligen Mittelachse fixiert. Die Bolzenachsen verlaufen parallel zur Hauptachse, zumindest wenn die Zentrifugenkörbe mit dem Korbträger verbunden sind.

Zum Drehen der Drehplattformen um die Korbachsen kann die Nebenantriebsvorrichtung mehrere von dem zumindest einen Motor aufweisen. Insbesondere kann die Nebenantriebsvorrichtung je Kraftübertragungsstrang einen eigenen Motor aufweisen. Auf diese Weise sind die Kraftübertragungsstränge unabhängig voneinander antreibbar. Mit anderen Worten kann die Nebenantriebsvorrichtung je Drehplattform einen eigenen Antriebsstrang aus einem Motor und einem Kraftübertragungsstrang aufweisen, um die zugeordnete Drehplattform um die Korbachse drehend antreiben zu können. Dadurch können die Zentrifugenkörbe einzeln für sich oder gemeinsam drehend angetrieben werden. Ebenso können dadurch die Zentrifugenkörbe beziehungsweise die Drehplattformen in Bezug auf die Drehrichtung gegenläufig oder gleichsinnig und in Bezug auf die Drehgeschwindigkeit gleich schnell oder unterschiedlich schnell drehen angetrieben werden. Dadurch, dass die Nebenantriebsvorrichtung unabhängig von der Hauptantriebsvorrichtung arbeitet, sind die Rotationsbewegungen des Korbträgers um die Hauptachse und die Rotationsbewegungen der Drehplattformen, respektive der Zentrifugenkörbe um die Korbachsen unabhängig voneinander. Grundsätzlich kann die Nebenantriebsvorrichtung aber auch nur einen einzigen Motor aufweisen, der die Kraftübertragungsstränge zentral antreibt. Die Motoren können symmetrisch zur Hauptachse am Korbträger angeordnet sein, um Unwuchten bei Rotation des Korbträgers um die Hauptachse zu vermeiden.

Der zumindest eine Motor kann eine um eine Rotorachse drehend antreibbare Rotorwelle umfassen, wobei die Rotorachse auf einem gedachten ersten Kreis und die Korbachsen auf einem gedachten zweiten Kreis angeordnet sein können. Der erste Kreis und der zweite Kreis können konzentrisch zur Hauptachse angeordnet sein, wobei ein erster Radius des ersten Kreises kleiner sein kann als ein zweiter Radius des zweiten Kreises. Dadurch können die auf den zumindest einen Motor bei Rotation des Korbträgers um die Hauptachse, bei der Drehzahlen von bis etwa 200 Umdrehungen pro Minute möglich sind, einwirkenden Fliehkräfte auf ein dem Bauraum des zumindest einen Motors geschuldetes Minimum reduziert werden. Insbesondere kann der erste Radius kleiner als das 0,5-fache des zweiten Radius sein. Weiterhin kann die Rotorachse mit einem Abstand von weniger als 300 Millimeter zur Hauptachse angeordnet sein. Insbesondere kann der Abstand einer Drehachse, um die die Rotorwelle des zumindest einen Motors antreibbar rotiert, zur Hauptachse weniger als 200 Millimeter betragen.

Insbesondere können die Kraftübertragungsstränge jeweils einen Riementrieb aufweisen. Auf diese Weise kann der zumindest eine Motor von der jeweiligen Korbachse beabstandet und vorteilhafterweise in Richtung hin zur Hauptachse am Korbträger positioniert sein. Dadurch wird die Lebensdauer des zumindest einen Motors erhöht, wodurch die Anlage insgesamt robuster und wartungsfreundlicher ist. Die Riementriebe können Zahnriemen aufweisen, wobei grundsätzlich auch andere Riemenarten oder ein anderer Zugmitteltrieb möglich sind. Die Zahnriementriebe bieten jedoch den Vorteil, dass im Vergleich zu anderen Zugmitteltrieben engere Umschlingungswinkel möglich sind, wodurch die Zahnriemen trotz der bei Rotation des Korbträgers um die Hauptachse auftretenden hohen Fliehkräfte eine sichere Drehmomentübertragung gewährleisten. Insbesondere weisen die Riementriebe jeweils eine mit der Rotorwelle des zugeordneten Motors fest verbundene Antriebsscheibe und eine getriebene Scheibe auf. Die getriebene Scheibe kann konzentrisch zur Korbachse des jeweiligen Kraftübertragungsstrangs angeordnet sein. Weiterhin können die Kraftübertragungsstränge jeweils mindestens eine Spannvorrichtung umfassen. Die jeweilige Spannvorrichtung kann beispielsweise einen Federmechanismus aufweisen, um mit einer Spannrolle den Zahnriemen zu spannen. Ebenso kann auch eine Spannvorrichtung vorgesehen sein, mit der die Spannung des Zahnriemens fest einstellbar. Insbesondere können die Kraftübertragungsstränge jeweils zwei der Spannvorrichtungen aufweisen, beispielsweise eine federbelastete Spannrolle und eine fest einstellbare Spannrolle, wobei andere Kombinationen ebenso möglich sind.

Um die Antriebsdrehzahl des dem jeweiligen Kraftübertragungsstrang zugeordneten Motors zu reduzieren und um das Drehmoment entsprechend zu erhöhen, kann der Riementrieb die Antriebsdrehzahl ins Langsame übersetzen. Das Übersetzungsverhältnis (abgekürzt mit "i"), welches als Quotient aus Drehzahl des Getriebeeingangs (hier: der Antriebsscheibe) und Drehzahl des Getriebeausgangs (hier: getriebenen Scheibe) definiert ist, kann für den jeweiligen Riementrieb in einem Bereich von i = 1,5 bis i = 10 liegen. Die Drehachsen der Antriebsscheiben und getriebenen Scheiben sind vorzugsweise parallel zur Hauptachse ausgerichtet. Der Bauraum für die Nebenantriebsvorrichtung am Korbträger, respektive auf dem Grundkörper des Korbträgers ist durch die Abmessungen des Korbträgers begrenzt. Besonders gute Ergebnisse wurden jedoch mit einem Übersetzungsverhältnis von i = 2 bis i = 6 erzielt, sodass die im Durchmesser größeren getriebenen Scheiben innerhalb der vom Korbträger, insbesondere vom Grundkörper vorgegebenen Abmessungen bleiben.

Die Zentrifugenkörbe werden im Betrieb der Anlage bedarfsweise mit bis zu 15 Umdrehungen pro Minute um die Korbachsen rotiert. Um die Antriebsdrehzahl des zumindest einen Motors, der für den Anwendungsfall hier beispielsweise bis zu 3000 Umdrehungen pro Minute drehen kann, auf die geforderten Umdrehungszahlen für die Zentrifugenkörbe zu reduzieren, können die Kraftübertragungsstränge jeweils ein Untersetzungsgetriebe aufweisen. Die Untersetzungsgetriebe können im Leistungspfad des jeweiligen Kraftübertragungsstrangs dem Riementrieb nachgeschaltet sein. Die Untersetzungsgetriebe können an dem Korbträger befestigt sein. Durch die Einbindung des Untersetzungsgetriebes in den jeweiligen Kraftübertragungsstrang wird zum einen die Drehzahl verkleinert und zum anderen das übertragbare Drehmoment deutlich vergrößert. Dadurch kann der zumindest eine Motor der Nebenantriebsvorrichtung auch ein relativ niedriges Nenndrehmoment aufweisen, wodurch der Motor kompakt bauend ausgebildet sein kann und ein geringes Eigengewicht aufweisen kann. Vorzugsweise weist der zumindest eine Motor ein Nenndrehmoment im Bereich von 5 Newtonmeter bis zu 20 Newtonmeter auf und weiter bevorzugt beträgt das Nenndrehmoment zumindest in etwa 10 Newtonmeter. Das Nenndrehmoment bezeichnet das maximal zulässige Dauerdrehmoment, das auf die Rotorwelle des Motors einwirken darf. Insbesondere kann der zumindest eine Motor eine Nennleistung von maximal 5000 Watt und weiter bevorzugt von zumindest 2000 Watt aufweisen. Gute Ergebnisse hinsichtlich der kompakten Bauform, des Eigengewichts und ausreichenden Leistung, um im Zusammenspiel mit dem jeweiligen Untersetzungsgetriebe den jeweiligen Zentrifugenkorb um seine Korbachse drehen zu können, wurden mit dem zumindest einen Motor erzielt, dessen Nennleistung in einem Bereich von 2500 Watt und 3800 Watt liegt.

Der jeweilige Kraftübertragungsstrang kann ein Untersetzungsgetriebe mit einem Getriebegehäuse, das am Korbträger befestigt ist, einem Antriebselement, das von dem zumindest einen Motor drehend antreibbar ist, und ein zur Korbachse koaxiales Abtriebselement aufweisen, wobei ein Übersetzungsverhältnis zwischen einer Eingangsdrehzahl des Antriebselements und einer Abtriebsdrehzahl des Abtriebselements größer als eins ist. Das Antriebselement kann beispielsweise eine Eingangswelle sein. Das Antriebselement kann in dem Getriebegehäuse drehbar gelagert sein. Vorzugsweise ist das Antriebselement des jeweiligen Untersetzungsgetriebes um die jeweilige Korbachse drehbar gelagert und kann konzentrisch zur jeweiligen Korbachse im Getriebegehäuse angeordnet sein. Der Getriebeausgang des Riementriebs kann mit dem Getriebeeingang des Untersetzungsgetriebes gekoppelt sein. Hierzu kann die getriebene Scheibe des Riementriebs mit einem Antriebselement des Untersetzungsgetriebes verbunden sein. Insbesondere kann die getriebene Scheibe auf der Eingangswelle befestigt sein. Weiterhin möglich ist, dass jeweils einer des zumindest einen Motors das Antriebselement direkt drehend antreibt, sodass kein Riementrieb zur Kraftübertragung notwendig wäre. Das Übersetzungsverhältnis (abgekürzt mit "i"), welches als Quotient aus Eingangsdrehzahl, das heißt der Drehzahl des Getriebeeingangs (hier: das Antriebselement), und Abtriebsdrehzahl, das heißt der Drehzahl des Getriebeausgangs (hier: einem Abtriebselement), definiert ist, ist für das jeweilige Untersetzungsgetriebe stets größer als 1. Vorzugsweise ist das Übersetzungsverhältnis der Untersetzungsgetriebe in einem Bereich von i = 50 bis i = 200. Insbesondere kann das Untersetzungsverhältnis zwischen i = 90 und i = 120 betragen. Zweckmäßigerweise weist das jeweilige Untersetzungsgetriebe ein festes Übersetzungsverhältnis auf. Weiterhin kann das Untersetzungsgetriebe, respektive ein Getriebegehäuse des Untersetzungsgetriebes konzentrisch zur jeweiligen Korbachse angeordnet sein.

Das jeweilige Untersetzungsgetriebe kann ein Exzentergetriebe sein. Dieses eignet sich aufgrund seiner axial kompakten Bauweise bei den hier geforderten Übersetzungen ins Langsame besonders für den Einsatz am Korbträger. Die Exzentergetriebe können beispielsweise Zykloidgetriebe sein, bei denen Kurvenscheiben Drehmomente wälzend übertragen. Die Zykloidgetriebe kommen ohne Zahnräder aus und sind keinen Scherkräften ausgesetzt, wodurch sie robust und langlebig sind. Ein derartiges Untersetzungsgetriebe ist zum Beispiel das TwinSpin-Untersetzungsgetriebe aus der G-Serie der Firma Spinea ^{®}. Besonders gute Ergebnisse in Bezug auf das Untersetzungsverhältnis und die damit einhergehende Drehmomenterhöhung sowie hinsichtlich Langlebigkeit wurden zum Beispiel mit dem Untersetzungsgetriebe Model TS 335G aus der G-Serie von Spinea ^{®} erreicht. Weiterhin kann das jeweilige Untersetzungsgetriebe mit zumindest einem Radial-Axiallager kombiniert sein, das in dem Getriebegehäuse untergebracht sein kann. Grundsätzlich sind aber auch andere Untersetzungsgetriebe, wie Planetengetriebe oder dergleichen möglich. Die Untersetzungsgetriebe können in die konzentrisch zu den Korbachsen vorgesehenen Durchgangsbohrungen im Grundkörper des Korbträgers eingesetzt und am Grundkörper befestigt, insbesondere verschraubt sein. Die Untersetzungsgetriebe können jeweils eine Hohlwelle aufweisen, wobei durch die Hohlwellen die Leitungen zum Betätigen der ersten Verbinder geführt sind.

Weiterhin können die Drehplattformen jeweils an dem Abtriebselement des Untersetzungsgetriebes befestigt sein. Vorzugsweise lastet das gesamte Gewicht der Drehplattformen und der darin montierten Anbauteile, wie Verbindungsanordnungen, Sensoren etc., sowie der im Betrieb der Anlage angekoppelten Zentrifugenkörbe an den Abtriebselementen der Untersetzungsgetriebe. Mit anderen Worten können die Abtriebselemente das alleinige Verbindungselement zwischen den Drehplattformen und dem Korbträger darstellen. Die Drehplattformen können an den Abtriebselementen hängend befestigt sein und können zusammen mit den Abtriebselementen synchron um die Korbachsen drehend antreibbar sein. Um ein kollisionsfreies Drehen der Drehplattformen um die Korbachsen zu gewährleisten, kann das jeweilige Abtriebselement axial über den Rand des Getriebegehäuses überstehen. Insbesondere können die Abtriebselemente mit etwa 0,5 Millimeter bis 5 Millimeter und weiter bevorzugt mit etwa 1 Millimeter an einer Unterseite des jeweiligen Getriebegehäuses axial überstehen. Alternativ können die Drehplattformen auch tellerförmig mit einen zentralen vertieften Abschnitt ausgebildet sein, der an dem jeweiligen Abtriebselement befestigt sein kann.

Die Drehplattformen können jeweils eine zentrale Öffnung aufweisen. Die Drehplattformen können flanschartig, respektive radial zur jeweiligen Korbachse vom abtriebsseitigen Ende des Untersetzungsgetriebes abragen. In dem radial über das jeweilige Getriebegehäuse überstehenden Abschnitt der jeweiligen Drehplattform können die ersten Verbinder, Sensoren sowie weitere Anbauteile angeordnet sein. Das jeweilige Abtriebselement kann beispielsweise ein Hohlrad, eine Ausgangswelle, ein Ausgangsflansch oder dergleichen des Untersetzungsgetriebes sein. Das jeweilige Abtriebselement kann ringförmig, respektive flanschförmig ausgebildet sein. An den Drehplattformen können die ersten Verbinder der Verbindungsanordnungen angeordnet sein, um die Zentrifugenkörbe lösbar mit den Drehplattformen, respektive dem Korbträger zu verbinden. Dadurch, dass die Drehplattformen an den Abtriebselementen hängend befestigt sind, halten die Abtriebselemente die Zentrifugenkörbe. Damit das Untersetzungsgetriebe die im Betrieb der Anlage resultierenden Axial- und Radialkräfte und vor allem Kippmomente sicher aufnehmen kann, können die Abtriebselemente mittels Wälzlager, insbesondere Tonnenlager drehbar um die Korbachsen in den Getriebegehäusen gelagert sein. Hierzu ist von Vorteil, wenn die Abtriebselemente einen möglichst großen Außenradius haben. Vorzugsweise entspricht der Außendurchmesser des Abtriebselements des jeweiligen Untersetzungsgetriebes dem 0,5-fachen bis 1,0-fachen eines Außendurchmessers des Getriebegehäuses.

Um die Leitungen zum Betätigen der ersten Verbinder vom Grundkörper zu den Drehplattformen zu führen, können die Eingangswellen als Hohlwellen gestaltet sein. Weiterhin können die Abtriebselemente hohl sein. Insbesondere kann das jeweilige Abtriebselement eine hohlzylindrische Ausgangswelle aufweisen, an der abtriebsseitig das Hohlrad beziehungsweise der Ausgangsflansch befestigt beziehungsweise integral angebunden ist. Die Ausgangswelle kann in der Eingangswelle eingesetzt und gegenüber dieser um die die jeweilige Korbachse drehbar gelagert sein. Als Lagerung kann beispielsweise ein Nadellager dienen. Entsprechend kann der Innendurchmesser der Eingangswelle größer sein als der Außendurchmesser der Ausgangswelle. Wiederum kann der Außendurchmesser des Ausgangsflanschs größer sein als der Außendurchmesser der Eingangswelle. Vorzugsweise ist der Außendurchmesser des Ausgangsflanschs mehr als dreimal so groß als der Außendurchmesser der Eingangswelle und insbesondere kleiner als das Achtfache des Außendurchmessers der Eingangswelle. Die Ausgangswellen können getriebeeingangsseitig aus den Eingangswellen axial herausragen, sodass an den vorstehenden Enden der Ausgangswellen die Neben-Drehdurchführungen angeordnet sein können. Auf diese Weisen können die zweiten Körper der Neben-Drehdurchführungen mit den Ausgangswellen drehfest verbunden sein- Im Ergebnis werden im Betrieb der Anlage, wenn der zumindest eine Motor die Kraftübertragungsstränge antreibt, die zweiten Körper der Neben-Drehdurchführungen sowie die Drehplattformen durch deren drehfeste Verbindung mit den Abtriebselementen mit der Abtriebsdrehzahl rotierend um die jeweilige Korbachse drehend angetrieben.

Die Anlage kann die zumindest zwei Zentrifugenkörbe umfassen, in die die zu behandelnden Massenteile einfüllbar, insbesondere schüttbar sind. Um die im Betrieb der Anlage durch die rotierenden Zentrifugenkörbe erzeugten Rückstellmomente zu reduzieren, können die Zentrifugenkörbe in mehrere, insbesondere zwei oder drei Kammern unterteilt sein. Im Vergleich zu einem Zentrifugenkorb mit nur einer zentralen Kammer sind die Rückstellmomente bei dem Zentrifugenkorb mit drei Kammern um etwa 60 Prozent reduziert. Auf diese Weise wird die Nebenantriebsvorrichtung beim Rotieren der Zentrifugenkörbe um die Korbachsen entlastet. Die Kammern sind in dem jeweiligen Zentrifugenkorb räumlich voneinander getrennt. Die Wände der Zentrifugenkörbe können perforiert, respektive mit Löchern versehen sein. Bevorzugt ist eine ungerade Anzahl an Kammern vorgesehen, um das Gesamtvolumen der Zentrifugenkörbe zu maximieren.

Insbesondere ist der Grundkörper rotationssymmetrisch zur Hauptachse gestaltet. Beispielsweise kann der Grundkörper des Korbträgers in Form einer Drehtraverse für zwei der Zentrifugenkörbe gestaltet sein, wobei an der Drehtraverse zwei der Drehplattformen angeordnet sein können. Alternativ kann der Grundkörper des Korbträgers auch in Form von zwei kreuzförmig zueinander angeordneten Drehtraversen für vier der Zentrifugenkörbe gestaltet sein, wobei an jeder Drehtraverse zwei der Drehplattformen angeordnet sein können. Ebenso kann der Grundkörper des Korbträgers in Axialansicht kreisförmig oder polygonal sein, wobei an dem Grundkörper zwei, drei, vier, fünf oder sechs der Drehplattformen angeordnet sein können. Vorzugsweise sind der Korbträger und die am Korbträger angeordnete Nebenantriebsvorrichtung zumindest weitestgehend rotationssymmetrisch zur Hauptachse gestaltet, um Unwuchten bei Rotation des Korbträgers um die Hauptachse zu minimieren. Vorzugsweise rotiert der Grundkörper in einer horizontalen Ebene, zu der die Hauptachse senkrecht steht.

Der Korbhalter kann durch den Hauptantrieb mit einer Nenndrehzahl von mindestens 30 Umdrehungen pro Minute und maximal 220 Umdrehungen pro Minuten drehend angetrieben werden. Besonders gute Ergebnisse wurden mit einer Nenndrehzahl von etwa 200 Umdrehungen pro Minuten erzielt. Der Hauptantrieb ist vorzugsweise derart dimensioniert, dass die gewünschte Nenndrehzahl innerhalb von maximal 10 Sekunden und weiter bevorzugt innerhalb von etwa 5 Sekunden erreicht sein kann. Beim Schleudervorgang können die Zentrifugenkörbe, respektive die aufgenommenen Massenteile Belastungen von mehr als dem 20-fachen der Erdbeschleunigung, respektive der Gewichtskraft G ausgesetzt sein. Vorzugsweise liegt das Lastvielfache zwischen 20 und 80. Insbesondere kann das Lastvielfache bei etwa 25 bis 40 und weiter vorzugsweise bei etwa 32 liegen. Als Lastvielfache n wird das n-fache der Gewichtskraft G bezeichnet. Im Betrieb der Anlage kann die Nenndrehzahl für ein Zeitintervall von mindestens 10 Sekunden bis 60 Sekunden gehalten werden. Insbesondere kann die Nenndrehzahl für etwa 30 Sekunden gehalten werden. Vorzugsweise beträgt die Nenndrehzahl mindestens 60 Umdrehungen pro Minute und weiter bevorzugt mehr als 100 Umdrehungen pro Minute. Zusätzlich kann der zumindest eine Motor der Nebenantriebsvorrichtung die Zentrifugenkörbe um deren Korbachsen drehend antreiben. Die Korb-Drehzahl kann bis zu 15 Umdrehungen pro Minute betragen. Insgesamt gewährleistet dies ein effektives Abschleudern von überschüssiger Behandlungsflüssigkeit von den Massenteilen, sodass durch Vorgabe der Rotationsdauer, der Nenndrehzahl, der Drehrichtungen und Drehgeschwindigkeiten der Zentrifugenkörbe um die Korbachsen (gleichsinnig und/oder gegensinnig zur Drehrichtung des Korbträgers um die Hauptachse), etc. die Menge an auf den Massenteilen verbleibender Beschichtungsflüssigkeit und damit die Schichtdicke beeinflusst werden kann. Beispielsweise gilt, dass je länger die Nenndrehzahl gehalten und je höher die Nenndrehzahl ist, desto mehr Beschichtungsflüssigkeit wird abgeschleudert, mit dem Ergebnis, dass die Schichtdicke auf den Massenteilen dünner ist. Um dickere Schichtdicken zu erhalten, kann zum Beispiel die Rotationsdauer und die Nenndrehzahl reduziert werden.

Das Tragelement, gegenüber dem die Längswelle drehbar gelagert ist, kann ein Querbalken der Tragstruktur sein. Der Querbalken kann eine Bohrung aufweisen, die von der Längswelle durchgriffen ist. Der Hauptantrieb der Hauptantriebsvorrichtung kann an dem Tragelement befestigt sein. Das Tragelement kann als Querbalken der Tragstruktur starr eingebunden sein oder kann um eine horizontale Achse schwenkbar an einem stehenden Teil der Tragstruktur gehalten sein.

Bevorzugte Ausführungsbeispiele der Erfindung werden in den Zeichnungen dargestellt und nachstehend beschrieben. Hierin zeigt:
- Figur 1: eine erfindungsgemäße Anlage zum Behandeln von in zwei Zentrifugenkörben enthaltenen Massenteilen gemäß einer ersten Ausführungsform in perspektivischer Seitenansicht von schräg oben;
- Figur 2: eine perspektivische Ansicht der Anlage aus Figur 1 in perspektivischer Schnittdarstellung;
- Figur 3: eine vergrößerte Teildarstellung der Anlage;
- Figur 4: ein vergrößerter Teilaspekt der Anlage aus der in Figur 2 gezeigten perspektivischen Ansicht;
- Figur 5: ein Untersetzungsgetriebe der Anlage aus Figur 1 in perspektivischer Ansicht von schräg oben;
- Figur 6: das Untersetzungsgetriebe in perspektivischer Ansicht von schräg unten;
- Figur 7: ein Teilschnitt durch das Untersetzungsgetriebe;
- Figur 8: ein vergrößerter Teilaspekt der Anlage aus der in Figur 4 gezeigten perspektivischen Ansicht;
- Figur 9: eine Draufsicht von oben auf einen Korbträger der Anlage aus Figur 1;
- Figur 10: eine vergrößerte Teildarstellung des Korbträgers der Anlage aus Figur 1;
- Figur 11: eine vergrößerte Teildarstellung einer Verbindungsanordnung der Anlage aus Figur 1;
- Figur 12: eine perspektivische Ansicht der Anlage aus Figur 1 von unten, wobei die Anlage ohne die Zentrifugenkörbe dargestellt ist;
- Figur 13: eine erfindungsgemäße Anlage zum Behandeln von in zwei Zentrifugenkörben enthaltenen Massenteilen gemäß einer zweiten Ausführungsform in Seitenansicht, wobei die Anlage in einer Ausgangsstellung gezeigt ist;
- Figur 14: die Anlage aus Figur 13 in Schnittansicht, wobei die Anlage in einer Schwenkstellung gezeigt ist, in der die Zentrifugenkörbe in einem Tauchbecken eingetaucht sind;
- Figur 15: eine erfindungsgemäße Anlage zum Behandeln von in vier Zentrifugenkörben enthaltenen Massenteilen gemäß einer dritten Ausführungsform in schematisch vereinfachter Ansicht, in der ein Korbträger von unten gezeigt ist, und
- Figur 16: eine erfindungsgemäße Anlage zum Behandeln von in vier Zentrifugenkörben enthaltenen Massenteilen gemäß einer vierten Ausführungsform in schematisch vereinfachter Ansicht, in der ein Korbträger von unten gezeigt ist.

In der Figur 1 ist eine Anlage zum Behandeln von in zwei Zentrifugenkörben 1 enthaltenen Massenteilen gemäß einer ersten Ausführungsform dargestellt. Die Figuren 2 bis 12 zeigen weitere Details dieser Anlage. Die Anlage dient zur Beschichtung von schüttbaren Massenteilen (nicht gezeigt), wie Schrauben, Stanzteile oder dergleichen, wobei die zu beschichtenden Massenteile in eine Beschichtungsflüssigkeit (nicht gezeigt) getaucht und anschließend außerhalb der Beschichtungsflüssigkeit geschleudert werden können.

In der Figur 1 ist erkennbar, dass die Anlage eine Tragstruktur 2 in Form eines ortsfesten Gestells aufweist. Die Tragstruktur 2 ist gegenüber einem ortsfesten Boden 3 abgestützt und umschließt einen Arbeitsraum 4. Zur Verdeutlichung der Ausrichtung der Tragstruktur 2 sind in der Figur 1 die drei Raumrichtungen X, Y und Z eingezeichnet. Die Raumrichtung Z verläuft parallel zur Vertikalen, respektive zur Schwerkraftrichtung. Die Bezeichnungen "unten", "oben", "unterhalb" und "oberhalb" sind als Lageangaben in Bezug auf die Z-Richtung zu verstehen. Unter "horizontal" ist eine Erstreckung parallel zu einer von den beiden Raumrichten X und Y aufgespannten Ebene zu verstehen.

Weiterhin weist die Anlage einen Korbträger 5 auf, an dem die beiden Zentrifugenkörbe 1 reversibel lösbar gehalten sind. Der Korbträger 5 ist in dem Arbeitsraum 4 frei hängend an einer Längswelle 6 einer Hauptantriebsvorrichtung 7 gehalten. Die Längswelle 6 ist gegenüber einem Tragelement 8 der Tragstruktur 2 um eine Hauptachse A drehbar gelagert und von einem Hauptantrieb 9 der Hauptantriebsvorrichtung 7 um die Hauptachse A drehend antreibbar. Der Hauptantrieb 9 ist an dem Tragelement 8 befestigt. Das Tragelement 8 kann ein Querbalken sein, der starr in die Tragstruktur 2 eingebunden ist. Der Hauptantrieb 9 kann ein Elektromotor sein, der an eine elektrische Stromversorgung 10 der Anlage angeschlossen ist. Mittels des Hauptantriebs 9 kann der Korbträger 5 vorzugsweise innerhalb von fünf Sekunden auf eine gewünschte Nenndrehzahl um die Hauptachse A rotierend angetrieben werden, wobei die Nenndrehzahl mehr als 30 Umdrehungen und weniger als 220 Umdrehungen pro Minute betragen kann.

Der Korbträger 5 weist einen Grundkörper 11 mit einer zentralen Bohrung 12 auf, siehe insbesondere die Figur 10. In die zentrale Bohrung 12 ist ein unteres, respektive dem Korbträger 5 zugewandtes Ende der Längswelle 6 eingesetzt, wobei zur Verdeutlichung des Aufbaus des Korbträgers 5 die Längswelle 6 in der Figur 10 nicht gezeigt ist. Die Längswelle 6 und der Grundkörper 11 können mittels einer standardisierten Welle-Nabe-Verbindung, wie zum Beispiel eine formschlüssige Verbindung mit einer Nut 13 und einer Passfeder (nicht gezeigt), miteinander verbunden sein. Der Grundkörper 11 weist eine längliche Bodenplatte 14 und zwei voneinander beabstandete Seitenwände 15 auf. Die Seitenwände 15 ragen an einer dem Tragelement 8 zugewandten Oberseite 16 senkrecht von der Bodenplatte 14 ab und können eine trapezförmige Grundform aufweisen. Die Bodenplatte 14 ist horizontal ausgerichtet.

Eine Nebenantriebsvorrichtung 17 zum Drehen der Zentrifugenkörbe 1 um jeweils eine von der Hauptachse A radial beabstandete Korbachse K ist zwischen den Seitenwänden 15 am Grundkörper 11 angeordnet. Aufgrund deren exzentrischen Anordnung können die beiden Korbachsen K auch als Planetendrehachsen bezeichnet werden. Die Nebenantriebsvorrichtung 17 weist für jeden Zentrifugenkorb 1 einen Motor 18 und einen Kraftübertragungsstrang 19 auf. Die Motoren 18 sind Elektromotoren, insbesondere Servomotoren. Die Längswelle 6 ist als Hohlwelle ausgebildet, durch die elektrische Leitungen 20 geführt sind, um die Motoren 18 an eine elektrische Stromversorgung 10 der Anlage anzuschließen. Durch die Längswelle 6 können weiterhin Steuerleitungen 21, insbesondere Bus-Leitungen zum Anschließen der Nebenantriebsvorrichtung 17 an eine Steuerungseinheit 22 der Anlage geführt sein. An die Steuerungseinheit 22 kann auch die Hauptantriebsvorrichtung 7 angeschlossen sein.

Um bei Rotation des Korbträgers 5 um die Hauptachse A die auf die Motoren 18 einwirkenden Fliehkräfte auf ein Minimum zu reduzieren, sind die Motoren 18 möglichst nah zur Hauptachse A am Grundkörper 11 befestigt. Konkret weisen die Motoren 18 jeweils eine Rotorwelle 23 auf, die um eine parallel zur Hauptachse A ausgerichtete Rotorachse D drehend antreibbar ist. Die jeweilige Rotorachse D ist von der Hauptachse A mit einem Abstand R1 von maximal 300 Millimeter entfernt angeordnet und kann einen Abstand R1 zwischen etwa 140 Millimeter und 180 Millimeter haben. Zur Vermeidung von Unwuchten sind die Motoren 18 zueinander symmetrisch zur Hauptachse A am Grundkörper 11 angeordnet. Vorzugsweise liegen die Rotorachsen D auf einem gedachten ersten Kreis C1, der konzentrisch zur Hauptachse A angeordnet ist und den Radius R1 aufweist, wie in der Figur 9 gezeigt ist. Die Korbachsen K können dagegen auf einem gedachten zweiten Kreis C2 liegen, dessen Radius R2 größer ist als der Radius R1. Insbesondere kann der Radius R1 kleiner als das 0,5-fache des Radius R2 sein.

Die Kraftübertragungsstränge 19 weisen jeweils einen Riementrieb 24 auf. Im Weiteren wird der jeweilige Riementrieb 24 beschrieben. Dabei versteht sich, dass die Ausführungen für beide Riementriebe 24 gelten, die baugleich sind. Der Riementrieb 24 weist einen Zahnriemen 25 und zwei gezahnte Scheiben, nämlich eine Antriebsscheibe 26 und eine getriebene Scheibe 27, auf. Die Antriebsscheibe 26 ist konzentrisch zur Rotorachse D auf der Rotorwelle 23 des zugeordneten Motors 18 befestigt. Die getriebene Scheibe 27 ist konzentrisch zur Korbachse K auf einer als Hohlwelle ausgebildeten Eingangswelle 28 befestigt. Weiterhin weist der Riementrieb 24 eine fest einstellbare Spannvorrichtung mit einer ersten Spannrolle 29 und eine federbelastete Spannvorrichtung mit einer zweiten Spannrolle 30 auf. Das Übersetzungsverhältnis (abgekürzt mit "i"), welches als Quotient aus Drehzahl des Getriebeeingangs (hier: der Antriebsscheibe 26) und Drehzahl des Getriebeausgangs (hier: getriebenen Scheibe 27) definiert ist, kann für den Riementrieb 24 in einem Bereich von i = 1,5 bis i = 10 liegen. Hier ist das Übersetzungsverhältnis in einem Bereich von i = 2 bis i = 6. Dadurch, dass i > 1 ist, wird somit die Drehzahl verringert ("Übersetzung ins Langsame") und das übertragbare Drehmoment vergrößert. Zweckmäßigerweise weist der jeweilige Riementrieb ein festes Übersetzungsverhältnis auf.

Weiterhin weisen die Kraftübertragungsstränge 19 jeweils ein Untersetzungsgetriebe 31 auf, wodurch das übertragbare Drehmoment weiter vergrößert wird. Dadurch können die Zentrifugenkörbe 1 mit einem ausreichend hohen Drehmoment von beispielsweise 1000 bis 2500 Newtonmeter um die Korbachsen K drehend angetrieben werden. Die Untersetzungsgetriebe 31 können an sich bekannte Exzentergetriebe sein. Eine Exzentrizität auf der rotierenden Eingangswelle 28 kann eine zykloide Bewegung erzeugen, die um die Korbachse K umfangsverteilt angeordnete Nadeln in einem Getriebegehäuse 68 des jeweiligen Untersetzungsgetriebes 31 mitführt. Ein derartiges Untersetzungsgetriebe 31 ist zum Beispiel das TwinSpin-Untersetzungsgetriebe aus der G-Serie der Firma Spinea ^{®}. Besonders gute Ergebnisse in Bezug auf das Untersetzungsverhältnis und die damit einhergehende Drehmomenterhöhung sowie hinsichtlich Langlebigkeit wurden zum Beispiel mit dem Untersetzungsgetriebe Model TS 335G aus der G-Serie von Spinea ^{®} erreicht. Im Weiteren wird das jeweilige Untersetzungsgetriebe 31 beschrieben. Dabei versteht sich, dass die Ausführungen für beide Untersetzungsgetriebe 31 gelten, die baugleich sind. Das Untersetzungsgetriebe 31 ist in den Figuren 5 bis 7 im Detail dargestellt.

Das Untersetzungsgetriebe 31 ist in einer Durchgangsbohrung 69 in der Bodenplatte 14 des Grundkörpers 11 eingesetzt und mit dem Grundkörper 11 fest verbunden, insbesondere verschraubt. Das Getriebegehäuse 68 ist insbesondere flanschförmig gestaltet und weist eine gestuft ausgebildete Außenwand auf. Ein erster Außenwand-Abschnitt 70 des Getriebegehäuses 68, der in der Bodenplatte 14 eingesetzt ist, kann einen kleineren Außendurchmesser als ein korbseitig über den Grundkörper 11 überstehender zweiter Außenwand-Abschnitt 71 des Getriebegehäuses 68 aufweisen. Der Innendurchmesser der Durchgangsbohrung 69 entspricht zumindest im Wesentlichen dem Außendurchmesser des ersten Außenwand-Abschnitts 70 des Getriebegehäuses 68. Das Getriebegehäuse 68 des Untersetzungsgetriebes 31 steht an einer von der Oberseite 16 abgewandten Unterseite 33 des Grundkörpers 11 vor. Das Untersetzungsgetriebe 68 wurde, hier, von unten in die Durchgangsbohrung 69 in die Bodenplatte 14 eingesetzt und insbesondere mit dieser von unten verschraubt.

Die Eingangswelle 28 ist die getriebeeingangsseitige Welle des Untersetzungsgetriebes 31. Die Eingangswelle 28 ist konzentrisch zur Korbachse Kund um die Korbachse K im Getriebegehäuse 68 drehbar gelagert. Das Untersetzungsgetriebe 31 weist getriebeausgangsseitig ein hohles Abtriebselement 32 auf. Das Abtriebselement 32 weist eine hohlzylindrische Ausgangswelle 80 und einen drehfest mit der Ausgangswelle 80 verbundenen Ausgangsflansch 81 auf. Der Ausgangsflansch 81 und die Ausgangswelle 80 sind, hier, mittels Schrauben 82 miteinander verschraubt, wobei der Übersichtlichkeit halber nur eine Teilmenge der Schrauben mit dem Bezugszeichen versehen sind. Die Ausgangswelle 80 ist in der hohlen Eingangswelle 28 eingesetzt und kann mittels eines Lagers 83, insbesondere einem Nadellager gegenüber dieser drehbar um die Korbachse K gelagert sein. Das hohle Abtriebselement 32 bildet somit eine Durchführung 73 durch das Untersetzungsgetriebe 31.

Das Übersetzungsverhältnis (abgekürzt mit "i") des Untersetzungsgetriebes 31, welches als Quotient aus Drehzahl des Getriebeeingangs (hier: der Eingangswelle 28) und Drehzahl des Getriebeausgangs (hier: das Abtriebselement 32) definiert ist, kann für das Untersetzungsgetriebe 31 in einem Bereich von i = 50 bis i = 200 sein. Insbesondere kann das Untersetzungsverhältnis zwischen i = 90 und i = 120 betragen.

Ein Außendurchmesser des Abtriebselements 32, insbesondere des Ausgangsflanschs 81 kann mehr als das 4-fache eines Außendurchmessers der Eingangswelle 28 betragen. In der Figur 7 ist gezeigt, dass dieses Verhältnis vorzugsweise etwa 5 zu 1 beträgt. Vorzugsweise ist dieses Verhältnis kleiner als 8 zu 1 und weiter bevorzugt kleiner als 6 zu 1.

An dem unteren, respektive korbseitigen Ende des jeweiligen Abtriebselements 32, insbesondere an dem Ausgangsflansch 81 ist eine flanschartige Drehplattform 34 befestigt. Das Getriebegehäuse 68 steht an der Unterseite 33 des Grundkörpers 11 vor und das Abtriebselement 32 überragt das Getriebegehäuse 68 mit etwa 0,5 Millimeter bis 5 Millimeter und, hier, vorzugsweise mit etwa 1 Millimeter. Die Drehplattform 34 ist an dem Abtriebselement 32 hängend befestigt und kann durch das vorstehende Abtriebselement 32 kollisionsfrei um die Korbachse K drehend angetrieben werden. Die Drehplattform 34 kann mit einer Vielzahl von umfangsverteilt angeordneten Schrauben 75 mit dem Abtriebselement 32 verschraubt sein, in dem hierzu umfangsverteilt Gewindebohrungen 84 eingearbeitet sind. Insbesondere kann die Drehplattform 34 mit zwanzig bis dreißig der Schrauben 75 am Abtriebselement 32 befestigt sein, um die Drehplattform 34 frei hängend am Abtriebselement 32 zu halten. Die flanschartigen Drehplattformen 34 können jeweils eine konzentrisch zur Korbachse K ausgebildete Öffnung 35 aufweisen.

Insbesondere in der Figur 8 ist erkennbar, dass die Drehplattform 34 mehrteilig ist und eine ringförmige erste Platte 76 aufweist, die mit den Schrauben 75 am Abtriebselement 32 befestigt ist. Radial weiter außenliegend schließt sich eine zweite ringförmige Platte 77 an, die mit der ersten Platte 76 mittels einer Vielzahl von Schrauben 78 verschraubt ist. Die zweite Platte 77 ist von oben, respektive von der korbabgewandten Seite auf die erste Platte 76 angeordnet. An der Drehplattform 34 kann der jeweilige Zentrifugenkorb 1 lösbar befestigt werden. Um den im Betrieb der Anlage auftretenden Kräften in axialer und radialer Richtung sowie den Momenten, wie Kippmomenten, standzuhalten, ist das Abtriebselement 32 in einer Gehäuseöffnung 72 des Getriebegehäuses 68 eingesetzt und gegenüber dem Getriebegehäuse 68 um die Korbachse K drehbar gelagert. Beispielsweise können Wälzlager, insbesondere Tonnenlager vorgesehen sein, die auch in mehreren Reihen oder in Umfangsrichtung abwechselnd um 90 Grad gedreht ausgeführt sein können, um die Radial- und Axialkräfte aufnehmen zu können. Der Außendurchmesser des Abtriebselements 32 kann etwa 75 Prozent bis 95 Prozent und vorzugsweise etwa 85 Prozent eines Außendurchmessers des Getriebegehäuses 68 im zweiten Außenwand-Abschnitt 71 entsprechen. Zwischen der Umfangsfläche des Abtriebselements 32 und der Innenwand des Getriebegehäuses 68 ist vorzugsweise eine Lagerung, insbesondere ein Tonnenlager angeordnet. Axial unterhalb der Lagerung kann sich ein Dichtring 79 anschließen. Die an den Abtriebselementen 32 befestigten Drehplattformen 34 sind somit über jeweils einen der Kraftübertragungsstränge 19 mit dem zugeordneten Motor 18 antriebsverbunden und können aufgrund der mechanischen Trennung der beiden Kraftübertragungsstränge 19 unabhängig voneinander von dem jeweils zugeordneten Motor 18 um die jeweilige Korbachse K drehend angetrieben werden.

Zum reversibel lösbaren Verbinden der Zentrifugenkörbe 1 mit dem Korbträger 5 ist je Zentrifugenkorb 1 eine Verbindungsanordnung 36 vorgesehen. Die Verbindungsanordnungen 36 weisen, hier, jeweils drei Verbindereinheiten 37 auf. Die Verbindereinheiten 37 sind in Umfangsrichtung um die Korbachse K gleichverteilt und können, wie insbesondere in der Figur 12 erkennbar ist, mit gleichem Abstand zur jeweiligen Korbachse K angeordnet sein. Die Verbindereinheiten 37 weisen jeweils einen ersten Verbinder in Form eines Spannmoduls 38 und einen zweiten Verbinder in Form eines Verbindungsbolzens 39 auf. Die Spannmodule 38 sind an den Drehplattformen 34 und die Verbindungsbolzen 39 sind an den Zentrifugenkörben 1 befestigt.

Insbesondere in der Figur 11 ist erkennbar, dass die Zentrifugenkörbe 1 jeweils an deren offenem Ende einen radial abragenden Verbindungsflansch 40 aufweisen. Der Verbindungsflansch 40 ist senkrecht zur Korbachse K ausgerichtet, zumindest wenn der Zentrifugenkorb 1 am Korbträger 5 gehalten ist. Die Verbindungsbolzen 39 sind an dem Verbindungsflansch 40 des jeweiligen Zentrifugenkorbs 1 befestigt und stehen axial vor. Die Verbindungsbolzen 39 weisen jeweils eine Bolzenachse B39 auf, die parallel zur Hauptachse A ausgerichtet ist. Der Verbindungsflansch 40 kann, wie unter anderem in der Figur 9 erkennbar, eine ovale Grundfläche oder, wie in der Figur 11 gezeigt, grundsätzlich auch eine Dreieckige Grundfläche aufweisen. Andere Grundflächen sind ebenfalls möglich, wie zum Beispiel eine kreisförmige, rechteckige, quadratische oder polygonale Grundfläche.

Die Spannmodule 38 sind an in einem Abschnitt 77 der jeweiligen Drehplattformen 34 angeordnet, der das Untersetzungsgetriebe 31 radial überragt. Die Drehplattformen 34 können beispielsweise eine runde oder eckige Grundform aufweisen. Die Spannmodule 38 weisen jeweils einen Modul-Grundkörper 74 auf, in dem eine nach unten hin, das heißt hin zu dem jeweiligen Zentrifugenkorb 1, offene Bolzenaufnahmen 41, in die die Verbindungsbolzen 39 einführbar sind, ausgebildet ist. Die Bolzenaufnahmen 41 definieren jeweils eine Mittelachse B41, die wie die Bolzenachsen B39 parallel zur Hauptachse A ausgerichtet sind. Die Bolzenaufnahmen 41 sind quasi becherförmig ausgebildet. Zur radialen Fixierung der Verbindungsbolzen 39 im eingeführten Zustand umschließt der jeweilige Modul-Grundkörper 74 die Bolzenaufnahme 41 in Umfangsrichtung um die Mittelachse B41 insbesondere vollständig. Die Spannmodule 38 weisen weiterhin jeweils einen Verriegelungsmechanismus 59 auf, der den eingeführten Verbindungsbolzen 39 im Spannmodul 38 einspannt (verbundener Zustand). Die Verbindungsbolzen 39 können jeweils eine umlaufende Nut 42 aufweisen, in die Formschlusselemente, insbesondere Verriegelungsbolzen der Verriegelungsmechanismen 59 im verbundenen Zustand eingreifen können. Die Formschlusselemente sind vorzugsweise mit Federn hin zur Mittelachse B41 beaufschlagt, sodass die im verbundenen Zustand in die Bolzenaufnahmen 41 eingeführten Verbindungsbolzen 39 durch Federkraft eingespannt sind. Die Spannmodule 38 sind an sich bekannte pneumatisch betätigbare Zentrierspanner, die zum Entspannen der Verriegelungsmechanismen 59, respektive zum Verlagern der Formschlusselemente gegen die Federkraft und damit weg von den Mittelachsen B41, mit Druckluft beaufschlagbar sind. In einem gelösten Zustand geben die Verriegelungsmechanismen 59 die Verbindungsbolzen 39 wieder frei, sodass die Verbindungsbolzen 39 relativ zu den Spannmodulen 38 axial verlagerbar sind. In dem gelösten Zustand können die Zentrifugenkörbe 1 somit vom Korbträger 5 abgekoppelt werden, wie in der Figur 11 gezeigt ist.

Die Spannmodule 38 sind über Steckkupplungen 43 an pneumatische Leitungen 44 angeschlossen, die die Spannmodule 38 in ein pneumatisches Versorgungsnetz 45 der Anlage einbinden. Weiterhin können die Steuerleitungen 21 und bedarfsweise die Stromleitungen 20 bis an die Spannmodule 38 geführt sein, um diese an die Steuerungseinheit 22 und bedarfsweise an die elektrische Stromversorgung 10 anschließen zu können. Die Leitungen 44, 20, 21 sind von den Drehplattformen 34 kommend durch die hohlen Eingangswellen 28, respektive die Durchführung 73 des Abtriebselements 32 der Untersetzungsgetriebe 31 in jeweils eine Neben-Drehdurchführung 46 geführt.. Die Neben-Drehdurchführungen 46 sind jeweils mit einem von der Drehplattform 34 abgewandten Ende des Abtriebselements 32, insbesondere der Ausgangswelle 80 verbunden. Lediglich zur Verdeutlichung des Aufbaus sind in den Figuren 2, 4 und 8 die Bauteile im Inneren des Untersetzungsgetriebes 31 überwiegend entfernt. Erkennbar ist, dass ein erster Körper 47 der jeweiligen Neben-Drehdurchführung 46 gegenüber dem Grundkörper 11 des Korbträgers 5 abgestützt ist. Ein zweiter Körper 48 der jeweiligen Neben-Drehdurchführung 46 ist drehfest mit der Ausgangswelle 80 verbunden. Hierzu sind in der Stirnseite der Ausgangswelle 80 mehrere umfangsverteilt angeordnete Gewindebohrungen 85 ausgebildet, um den zweiten Körper 48 mit der Ausgangswelle 80 zu verschrauben. Die Neben-Drehdurchführungen 46 ermöglichen in an sich bekannter Weise den abgedichteten Übergang der pneumatischen Leitungen 44 zwischen den feststehenden ersten Körpern 47 und den um die Korbachsen K rotierend antreibbaren zweiten Körpern 48.

Die pneumatischen Leitungen 44 sind an der Oberseite 16 des Grundkörpers 11 hin zur Hauptachse A geführt und dort mit einem Y-Stecker 49 verbunden. Der Y-Stecker 49 ist mit einer zentralen pneumatischen Leitung 50 verbunden, die durch die als Hohlwelle gestaltete Längswelle 6 geführt ist. An einem vom Korbträger 5 abgewandten oberen Ende der Längswelle 6 ist eine zentrale Drehdurchführung 51 angeordnet. Die zentrale Drehdurchführung 51 weist einen ersten Körper 52 auf, der gegenüber der Tragstruktur 2 abgestützt ist. Ein zweiter Körper 53 der zentralen Drehdurchführung 51 ist drehfest mit der Längswelle 6 verbunden. Durch die zentrale Drehdurchführung 51 sind die elektrischen Leitungen 20 und die Steuerleitungen 21 für die Nebenantriebsvorrichtung 17 und die pneumatische Leitung 44 für die Spannmodule 38 geführt. An dem ersten Körper 52 der zentralen Drehdurchführung 51 sind Kontaktstellen 54 zum Anschließen der elektrischen Leitungen 17 an die Stromversorgung 10 und zum Anschließen der Steuerleitungen 21 an die Steuerungseinheit 22 angeordnet. Weiterhin ist eine pneumatische Kupplung 55 am ersten Körper 52 der zentralen Drehdurchführung 51 angeordnet, über die die pneumatische Leitung 50 an das pneumatische Versorgungsnetz 45 anschließbar ist.

In der Figur 12 ist die Anlage von schräg unten gezeigt. Erkennbar ist, dass zwischen den an den Drehplattformen 34 angeordneten Spannmodulen 38 je Drehplattform 34 ein Deckel 56 angeordnet ist. Die Deckel 56 dienen zum Verschließen der nach oben hin offenen Zentrifugenkörbe 1, wenn diese am Korbträger 5 gehalten sind. Die Zentrifugenkörbe 1 weisen perforierte, respektive mit Löchern versehene Wände 57 auf, die die Beschichtungsflüssigkeit durchdringen können. Die Wände 57 unterteilen den jeweiligen Zentrifugenkorb 1, hier, in drei räumlich voneinander getrennte Kammern 58 zum Aufnehmen der Massenteile. Die Kammern 58 sind in Umfangsrichtung verteilt angeordnet und nach oben hin offen, um die Massenteile einfüllen zu können. Die Zentrifugenkörbe 1 sind rotationssymmetrisch zur Korbachse K ausgebildet. Durch die Unterteilung der Zentrifugenkörbe 1 in die Kammern 58 werden die Rückstellmomente beim Drehen der Zentrifugenkörbe 1 um die Korbachsen K minimiert. Dadurch können die mit den Massenteilen befüllten Zentrifugenkörbe 1 leichter in Rotation um die Korbachsen K versetzt werden, wodurch die Belastung der Motoren 18 reduziert wird.

In den Figuren 13 und 14 ist eine Anlage zum Behandeln von in zwei Zentrifugenkörben 1 enthaltenen Massenteilen gemäß einer zweiten Ausführungsform gezeigt. Diese Ausführungsform unterscheidet sich von der vorbeschriebenen ersten Ausführungsform gemäß den Figuren 1 bis 12 lediglich dadurch, dass das Tragelement 8 um eine horizontale Schwenkachse S schwenkbar in der Tragstruktur 2 eingebunden ist, sodass hinsichtlich der Gemeinsamkeiten auf die vorstehenden Erläuterungen verwiesen wird. Insgesamt sind gleiche Einzelheiten mit gleichen Bezugszeichen versehen wie in den Figuren 1 bis 12. Zur Verdeutlichung der Ausrichtung der Tragstruktur 2 sind in den Figuren 13 und 14 die drei Raumrichtungen X, Y und Z eingezeichnet. Die Raumrichtung Z verläuft parallel zur Vertikalen, respektive zur Schwerkraftrichtung. Die Bezeichnungen "unten", "oben", "unterhalb" und "oberhalb" sind als Lageangaben in Bezug auf die Z-Richtung zu verstehen. Unter "horizontal" ist eine Erstreckung parallel zu einer von den beiden Raumrichten X und Y aufgespannten Ebene zu verstehen.

Das Tragelement 8 kann ein U-förmiger Schwenkrahmen sein, der seitlich an zwei horizontalen Seitenstreben 60 der Tragstruktur 2 schwenkbar abgestützt ist. Zum Schwenken können zwei Hydraulikzylinder 61 vorgesehen sein, die an den Seitenstreben 60 und dem Tragelement 8 abgestützt sind. Um die Schwenkbewegungen zu überbrücken, können die Leitungen 20, 21, 51 über eine oder mehrere Energieführungsketten 62 von der zentralen Drehdurchführung 51 zu einem feststehenden Rahmen 63 der Tragstruktur 2 geführt sein.

In dem Arbeitsraum 4 ist ein Lackwagen 64 mit einem Tauchbecken 65 positioniert, der seitlich in den Arbeitsraum 4 hereingeschoben und aus diesem wieder herausgeschoben werden kann. In dem Tauchbecken 65 ist die Beschichtungsflüssigkeit 66 enthalten. Um den Lackwagen 64 mit dem Tauchbecken 65 anheben beziehungsweise absenken zu können, kann an dem feststehenden Teil der Tragstruktur 2 eine Hebevorrichtung 67 angebracht sein, die sich am Boden 3 abstützt. Das Tauchbecken 65 kann somit entlang einer Hochachse, die sich entlang der Raumrichtung Z erstreckt verlagert werden. Die Hebevorrichtung 67 kann ebenso auch in der Anlage gemäß der ersten Ausführungsform, wie in den Figuren 1 bis 8 gezeigt, angewendet werden, um den Lackwagen 64 mit dem Tauchbecken 65 an die Zentrifugenkörbe 1 heranfahren zu können.

In der Figur 13 ist die Anlage in einer Ausgangsstellung gezeigt, in der der Lackwagen 64 auf dem Boden 3 abgestellt ist. Die Hauptachse A der Längswelle 6, an der der Korbträger 5 hängt, ist vertikal ausgerichtet. Der Korbträger 5 und die Zentrifugenkörbe 1 stehen still. In der Figur 14 ist das auf dem Lackwagen 64 angeordnete Tauchbecken 65 von unten an den Korbträger 5 herangefahren ist. Die Zentrifugenkörbe 1 sind in die Beschichtungsflüssigkeit 66 eingetaucht. Das Tragelement 5 ist um die Schwenkachse S geschwenkt, sodass die Korbachsen K mit dem Boden 3 einen Winkel von, hier, etwa 30 Grad einschließen. Die Motoren 18 treiben die Drehplattformen 34 um die Korbachsen K drehend an, um die in den Zentrifugenkörben 1 enthaltenen Massenteile in der Beschichtungsflüssigkeit 66 umzuwälzen.

In den Figuren 15 und 16 sind weitere mögliche Geometrien des Korbträgers 5 gezeigt, der, wie in der Figur 15 gezeigt, eine Kreisfläche bilden kann, oder, wie in der Figur 16 gezeigt, die Form eines Kreuzes, respektive Plus-Zeichens haben kann.

**Bezugszeichenliste**

| | | | |
|---|---|---|---|
| 1 | Zentrifugenkorb | 28 | Eingangswelle |
| 2 | Tragstruktur | 29 | Spannrolle |
| 3 | Boden | 30 | Spannrolle |
| 4 | Arbeitsraum | 31 | Untersetzungsgetriebe |
| 5 | Korbträger | 32 | Abtriebselement |
| 6 | Längswelle | 33 | Unterseite |
| 7 | Hauptantriebsvorrichtung | 34 | Drehplattform |
| 8 | Tragelement | 35 | Öffnung |
| 9 | Hauptantrieb | 36 | Verbindungsanordnung |
| 10 | Stromversorgung | 37 | Verbindereinheit |
| 11 | Grundkörper | 38 | Spannmodul |
| 12 | Bohrung | 39 | Verbindungsbolzen |
| 13 | Nut | 40 | Verbindungsflansch |
| 14 | Bodenplatte | 41 | Bolzenaufnahme |
| 15 | Seitenwand | 42 | Nut |
| 16 | Oberseite | 43 | Steckkupplung |
| 17 | Nebenantriebsvorrichtung | 44 | pneumatische Leitung |
| 18 | Motor | 45 | pneumatisches Versorgungsnetz |
| 19 | Kraftübertragungsstrang | 46 | Neben-Drehdurchführung |
| 20 | elektrische Leitung | 47 | erster Körper |
| 21 | Steuerleitungen | 48 | zweiter Körper |
| 22 | Steuerungseinheit | 49 | Y-Stecker |
| 23 | Rotorwelle | 50 | pneumatische Leitung |
| 24 | Riementrieb | 51 | Drehdurchführung |
| 25 | Zahnriemen | 52 | erster Körper |
| 26 | Antriebsscheibe | 53 | zweiter Körper |
| 27 | getriebene Scheibe | 54 | Kontaktstelle |
| 55 | Kupplung | 80 | Ausgangswelle |
| 56 | Deckel | 81 | Ausgangsflansch |
| 57 | Wand | 82 | Schraube |
| 58 | Kammer | 83 | Lager |
| 59 | Verriegelungsmechanismus | 84 | Gewindebohrung |
| 60 | Seitenstrebe | 85 | Gewindebohrung |
| 61 | Hydraulikzylinder | | |
| 62 | Energieführungskette | | |
| 63 | Rahmen | | |
| 64 | Lackwagen | | |
| 65 | Tauchbecken | | |
| 66 | Beschichtungsflüssigkeit | | |
| 67 | Hebevorrichtung | | |
| 68 | Getriebegehäuse | A | Hauptachse |
| 69 | Durchgangsbohrung | B | Bolzenachse, Mittelachse |
| 70 | Außenwand-Abschnitt | C | gedachter Kreis |
| 71 | Außenwand-Abschnitt | D | Rotorachse |
| 72 | Gehäuseöffnung | K | Korbachse |
| 73 | Öffnung | R | Radius |
| 74 | Modul-Grundkörper | S | Schwenkachse |
| 75 | Schraube | X | Raumrichtung |
| 76 | Platte | Z | Raumrichtung |
| 77 | Platte | | |
| 78 | Schraube | | |
| 79 | Dichtring | | |

## Patentansprüche

1. Anlage zum Behandeln von Massenteilen, wobei die Anlage umfasst:
eine Tragstruktur (2) mit einem Tragelement (8),
einen Korbträger (5) für zumindest zwei Zentrifugenkörbe (1),
eine an der Tragstruktur (2) befestigte Hauptantriebsvorrichtung (7) mit einem Hauptantrieb (9) und einer Längswelle (6), wobei die Längswelle (6) gegenüber dem Tragelement (8) um eine Hauptachse (A) drehbar gelagert und von dem Hauptantrieb (9) um die Hauptachse (A) drehend antreibbar ist,
wobei der Korbträger (5) an der Längswelle (6) hängend gehalten und mit der Längswelle (6) drehfest verbunden ist, und
eine Nebenantriebsvorrichtung (17) mit zumindest einem Motor (18) und je Zentrifugenkorb (1) einem Kraftübertragungsstrang (19) zum Drehen des Zentrifugenkorbs (1) um eine von der Hauptachse (A) radial beabstandete Korbachse (K),
wobei der zumindest eine Motor (18) der Nebenantriebsvorrichtung (18) an dem Korbträger (5) angeordnet ist,
**dadurch gekennzeichnet,**
**dass** der jeweilige Kraftübertragungsstrang (19) ein Untersetzungsgetriebe (31) mit einem Getriebegehäuse (68), das am Korbträger (5) befestigt ist, einer Eingangswelle (28), die von dem zumindest einen Motor (18) drehend antreibbar ist, und einem zur Korbachse (K) koaxialen Abtriebselement (32) aufweist, wobei ein Übersetzungsverhältnis zwischen einer Eingangsdrehzahl der Eingangswelle (28) und einer Abtriebsdrehzahl des Abtriebselements (32) größer als eins ist.

2. Anlage nach Anspruch 1, **dadurch gekennzeichnet, dass** ein Außendurchmesser des Abtriebselements (32) des jeweiligen Untersetzungsgetriebes (31) dem 0,5-fachen bis 1,0-fachen eines Außendurchmessers des Getriebegehäuses (68) entspricht.

3. Anlage nach Anspruch 1 oder 2, **dadurch gekennzeichnet, dass** das Übersetzungsverhältnis i des jeweiligen Untersetzungsgetriebes (31) in einem Bereich von i = 50 bis i = 200 liegt.

4. Anlage nach einem der Ansprüche 1 bis 3, **dadurch gekennzeichnet, dass** der zumindest eine Motor (18) eine Nennleistung von maximal 5000 Watt aufweist.

5. Anlage nach einem der Ansprüche 1 bis 4, **dadurch gekennzeichnet, dass** die Kraftübertragungsstränge (1) jeweils einen von dem zumindest einen Motor (18) drehend antreibbaren Riementrieb (24) aufweisen, der mit der Eingangswelle (28) des jeweiligen Untersetzungsgetriebes (31) antriebsverbunden ist.

6. Anlage nach einem der Ansprüche 1 bis 5, **dadurch gekennzeichnet, dass** der zumindest eine Motor (18) eine um eine Rotorachse (D) drehend antreibbare Rotorwelle (23) aufweist, wobei die Rotorachse (D) auf einem gedachten ersten Kreis (C1) und die Korbachsen (K) auf einem gedachten zweiten Kreis (C2) angeordnet sind, wobei der erste Kreis (C1) und der zweite Kreis (C2) konzentrisch zur Hauptachse (A) angeordnet sind und ein erster Radius (R1) des ersten Kreises (C1) kleiner ist als ein zweiter Radius (R2) des zweiten Kreises (C2).

7. Anlage nach Anspruch 6, **dadurch gekennzeichnet, dass** der erste Radius (R1) kleiner als das 0,5-fache des zweiten Radius (R2) ist und/oder dass der erste Radius (R1) kleiner als 300 Millimeter ist.

8. Anlage nach einem der Ansprüche 1 bis 7, **dadurch gekennzeichnet, dass** die Längswelle (6) als Hohlwelle ausgebildet ist, durch die eine Versorgungsleitung (20) zum Anbinden des zumindest einen Motors (18) an ein Versorgungssystem (10) der Anlage von der Tragstruktur (2) zum Korbträger (5) geführt sind.

9. Anlage nach Anspruch 8, **dadurch gekennzeichnet, dass** an einem vom Korbträger (5) abgewandten Ende der Längswelle (6) eine zentrale Drehdurchführung (51) für die Versorgungsleitung (20) angeordnet ist, wobei die zentrale Drehdurchführung (51) einen gegenüber der Tragstruktur (2) abgestützten ersten Körper (52) und einen mit der Längswelle (6) drehfest verbundenen zweiten Körper (53) aufweist.

10. Anlage nach einem der Ansprüche 1 bis 9, **dadurch gekennzeichnet, dass** das Abtriebselement (32) des jeweiligen Untersetzungsgetriebes (31) einen Ausgangsflansch (81) und eine mit dem Ausgangsflansch (81) verbundene hohlzylindrische Ausgangswelle (80) aufweist, wobei die Ausgangswelle (80) in der Eingangswelle (28) eingesetzt und gegenüber dieser um die jeweilige Korbachse (K) drehbar gelagert ist.

11. Anlage nach einem der Ansprüche 1 bis 10, **dadurch gekennzeichnet, dass** eine flanschartige Drehplattform (34) zum lösbaren Verbinden des jeweiligen Zentrifugenkorbs (1) an dem Abtriebselement (32), insbesondere dem Ausgangsflansch (81) des jeweiligen Untersetzungsgetriebes (31) hängend gehalten und mit dem Abtriebselement (32) drehfest verbunden ist.

12. Anlage nach Anspruch 11, **dadurch gekennzeichnet, dass** je Zentrifugenkorb (1) eine Verbindungsanordnung zum reversibel lösbaren Verbinden des jeweiligen Zentrifugenkorbs (1) mit dem Korbträger (5) vorgesehen ist, wobei erste Verbinder (38) der Verbindungsanordnungen (36) an den Drehplattformen (34) und mit den ersten Verbindern (38) verbindbare zweite Verbinder (39) der Verbindungsanordnungen (36) an den Zentrifugenkörben (1) angeordnet sind.

13. Anlage nach Anspruch 12, **dadurch gekennzeichnet, dass** die ersten Verbinder (38) pneumatisch betätigbare Spannmodule sind, wobei pneumatische und/oder elektrische Leitungen (44) zum Betätigen der ersten Verbinder (38) von der Tragstruktur (2) durch die als Hohlwelle gestaltete Längswelle (6) zum Korbträger (5) geführt sind.

14. Anlage nach Anspruch 13, **dadurch gekennzeichnet, dass** die pneumatischen und/oder elektrischen Leitungen (44) zum Betätigen der ersten Verbinder (38) durch die als Hohlwellen ausgebildeten Eingangswellen (28) der Untersetzungsgetriebe (31) geführt sind.

15. Anlage nach Anspruch 13 oder 14, **dadurch gekennzeichnet, dass** an dem Korbträger (5) je Drehplattform (34) eine Neben-Drehdurchführung (46) für die pneumatischen und/oder elektrischen Leitungen (44) zum Betätigen der ersten Verbindern (38) angeordnet ist, wobei die Neben-Drehdurchführungen (46) jeweils einen gegenüber einem Grundkörper (11) des Korbträger (5) abgestützten ersten Körper (47) und einen mit der Drehplattform (34) drehfest verbundenen zweiten Körper (48) aufweisen.

## Claims

1. Apparatus for treating mass-produced parts, the installation comprising:
a supporting structure (2) with a supporting element (8),
a basket carrier (5) for at least two centrifuge baskets (1),
a main drive device (7) attached to the supporting structure (2) and having a main drive (9) and a longitudinal shaft (6), wherein the longitudinal shaft (6) is mounted rotatably about a main axis (A) with respect to the supporting element (8) and is drivable rotatably about the main axis (A) by the main drive (9),
wherein the basket carrier (5) is held suspended on the longitudinal shaft (6) and is connected to the longitudinal shaft (6) in a rotationally fixed manner, and a secondary drive device (17) with at least one motor (18) and, for each centrifuge basket (1), a drivetrain (19) for rotating the centrifuge basket (1) about a basket axis (K) radially distanced from the main axis (A),
wherein the at least one motor (18) of the secondary drive device (17) is arranged on the basket carrier (5),
**characterised in that**
that the drivetrain (19) respectively comprises a reduction gear (31) with a gear housing (68) which is fixed to the basket carrier (5), an input shaft (28) which is rotatably drivable by the at least one motor (18), and an output element (32) coaxial with the basket axis (K), wherein a transmission ratio between an input speed of the input shaft (28) and an output speed of the output element (32) is greater than one.

2. Apparatus according to claim 1, **characterised in that** an outer diameter of the output element (32) of the respective reduction gear (31) corresponds to 0.5 times to 1.0 times an outer diameter of the gear housing (68).

3. Apparatus according to claim 1 or 2, **characterised in that** the transmission ratio i of the respective reduction gear (31) lies in a range from i = 50 to i = 200.

4. Apparatus according to any one of claims 1 to 3, **characterised in that** the at least one motor (18) has a nominal power of 5000 watts at most.

5. Apparatus according to any one of claims 1 to 4, **characterised in that** the drivetrains (1) each comprise a belt drive (24) which is rotationally drivable by the at least one motor (18) and which is drivingly connected to the input shaft (28) of the respective reduction gear (31).

6. Apparatus according to any one of claims 1 to 5, **characterised in that** the at least one motor (18) has a rotor shaft (23) which is rotatably drivable about a rotor axis (D), the rotor axis (D) being arranged on an imaginary first circle (C1), and the basket axes (K) being arranged on an imaginary second circle (C2), wherein the first circle (C1) and the second circle (C2) are arranged concentrically to the main axis (A), and a first radius (R1) of the first circle (C1) is smaller than a second radius (R2) of the second circle (C2).

7. Apparatus according to claim 6, **characterised in that** the first radius (R1) is smaller than 0.5 times the second radius (R2) and/or that the first radius (R1) is smaller than 300 millimetres.

8. Apparatus according to one of the claims 1 to 7, **characterised in that** the longitudinal shaft (6) is designed as a hollow shaft through which a supply line (20) for connecting the at least one motor (18) to a supply system (10) of the installation is passed from the supporting structure (2) to the basket carrier (5).

9. Apparatus according to claim 8, **characterised in that** a central rotary lead-through (51) for the supply line (20) is arranged at an end of the longitudinal shaft (6) facing away from the basket carrier (5), wherein the central rotary lead-through (51) comprises a first body (52) supported against the support structure (2) and a second body (53) connected in a rotationally fixed manner to the longitudinal shaft (6).

10. Apparatus according to any one of claims 1 to 9, **characterised in that** the output element (32) of the respective reduction gear (31) has an output flange (81) and a hollow cylindrical output shaft (80) connected to the output flange (81), wherein the output shaft (80) is fitted in the input shaft (28) and is rotatably supported relative thereto about the respective basket axis (K).

11. Apparatus according to any one of claims 1 to 10, **characterised in that** a flange-like rotary platform (34) for releasably connecting the respective centrifuge basket (1) is held suspended from the output element (32), in particular the output flange (81) of the respective reduction gear (31), and is connected to the output element (32) in a rotationally fixed manner.

12. Apparatus according to claim 11, **characterised in that** a connecting assembly for reversibly releasably connecting the respective centrifuge basket (1) to the basket carrier (5) is provided for each centrifuge basket (1), with first connectors (38) of the connecting assembly (36) being arranged on the rotary platforms (34), and second connectors (39) of the connecting assemblies (36), which are connectable to the first connectors (38), being arranged on the centrifuge baskets (1).

13. Apparatus according to claim 12, **characterised in that** the first connectors (38) are pneumatically actuatable clamping modules, wherein pneumatic and/or electric lines (44) for actuating the first connectors (38) are passed from the supporting structure (2) through the longitudinal shaft (6) formed as hollow shaft to the basket carrier (5).

14. Apparatus according to claim 13, **characterised in that** the pneumatic and/or electric lines (44) for actuating the first connectors (38) are passed through the input shafts (28), formed as hollow shafts, of the reduction gears (31).

15. Apparatus according to claim 13 or 14, **characterised in that** a secondary rotary lead-through (46) for the pneumatic and/or electric lines (44) for actuating the first connectors (38) is arranged on the basket carrier (5) for each rotary platform (34), with the secondary rotary lead-throughs (46) each having a first body (47) supported against a main body (11) of the basket carrier (5) and a second body (48) connected to the rotary platform (34) in a rotationally fixed manner.

## Revendications

1. Installation pour traiter de pièces en masse, l'installation comprenant :
une structure de support (2) avec un élément porteur (8),
un support de panier (5) pour au moins deux paniers de centrifugation (1),
un dispositif d'entraînement principal (7) fixé à la structure de support (2) avec un entraînement principal (9) et un arbre longitudinal (6), l'arbre longitudinal (6) étant logé de manière rotative autour d'un axe principal (A) par rapport à l'élément porteur (8) et pouvant être entraîné en rotation autour de l'axe principal (A) par l'entraînement principal (9),
le support de panier (5) étant maintenu suspendu à l'arbre longitudinal (6) et relié à l'arbre longitudinal (6) sans pouvoir tourner, et
un dispositif d'entraînement auxiliaire (17) avec au moins un moteur (18) et, pour chaque panier de centrifugation (1), une chaîne de transmission de force (19) pour faire tourner le panier de centrifugation (1) autour d'un axe de panier (K) espacé radialement de l'axe principal (A),
dans lequel ledit au moins un moteur (18) du dispositif d'entraînement auxiliaire (17) est disposé sur le support de panier (5),
**caractérisé en ce**
**que** la chaîne de transmission de force (19) respective présente un engrenage réducteur (31) avec un carter d'engrenage (68) qui est fixé au support de panier (5), un arbre d'entrée (28) qui peut être entraîné en rotation par le au moins un moteur (18), et un élément de sortie (32) coaxial à l'axe de panier (K), un rapport de transmission entre une vitesse de rotation d'entrée de l'arbre d'entrée (28) et une vitesse de rotation de sortie de l'élément de sortie (32) étant supérieur à un.

2. Installation selon la revendication 1, **caractérisée en ce qu'**un diamètre extérieur de l'élément de sortie (32) de l'engrenage réducteur (31) respectif correspond à 0,5 fois à 1,0 fois un diamètre extérieur du carter d'engrenage (68).

3. Installation selon la revendication 1 ou 2, **caractérisée en ce que** le rapport de transmission i de l'engrenage réducteur (31) respectif se situe dans une plage de i = 50 à i = 200.

4. Installation selon l'une des revendications 1 à 3, **caractérisée en ce que** ledit au moins un moteur (18) présente une puissance nominale de 5000 watts maximum.

5. Installation selon l'une des revendications 1 à 4, **caractérisée en ce que** les chaînes de transmission de force (19) présentent chacune un entraînement par courroie (24) pouvant être entraîné en rotation par le au moins un moteur (18) et qui est relié en entraînement à l'arbre d'entrée (28) du réducteur de vitesse (31) respectif.

6. Installation selon l'une des revendications 1 à 5, **caractérisée en ce que** le au moins un moteur (18) présente un arbre de rotor (23) pouvant être entraîné en rotation autour d'un axe de rotor (D), l'axe de rotor (D) étant disposé sur un premier cercle imaginaire (C1) et les axes de panier (K) sur un deuxième cercle imaginaire (C2), le premier cercle (C1) et le deuxième cercle (C2) étant disposés de manière concentrique par rapport à l'axe principal (A), et un premier rayon (R1) du premier cercle (C1) étant inférieur à un deuxième rayon (R2) du deuxième cercle (C2).

7. Installation selon la revendication 6, **caractérisée en ce que** le premier rayon (R1) est inférieur à 0,5 fois le deuxième rayon (R2) et/ou **en ce que** le premier rayon (R1) est inférieur à 300 millimètres.

8. Installation selon l'une quelconque des revendications 1 à 7, **caractérisée en ce que** l'arbre longitudinal (6) est réalisé sous la forme d'un arbre creux à travers lequel passe une conduite d'alimentation (20) destinée à relier ledit au moins un moteur (18) à un système d'alimentation (10) de l'installation, de la structure de support (2) au support de panier (5).

9. Installation selon la revendication 8, **caractérisée en ce qu'**un joint tournant central (51) pour la conduite d'alimentation (20) est disposé à une extrémité de l'arbre longitudinal (6) opposée au support de panier (5), le joint tournant central (51) présentant un premier corps (52) soutenu par rapport à la structure de support (2) et un deuxième corps (53) relié à l'arbre longitudinal (6) sans pouvoir tourner.

10. Installation selon l'une des revendications 1 à 9, **caractérisée en ce que** l'élément de sortie (32) du réducteur (31) respectif présente une bride de sortie (81) et un arbre de sortie (80) cylindrique creux relié à la bride de sortie (81), l'arbre de sortie (80) étant inséré dans l'arbre d'entrée (28) et étant monté rotatif par rapport à celui-ci autour de l'axe de panier (K) respectif.

11. Installation selon l'une des revendications 1 à 10, **caractérisée en ce qu'**une plate-forme rotative (34) en forme de bride destinée à relier de manière amovible le panier centrifuge (1) respectif est maintenue suspendue à l'élément de sortie (32), en particulier à la bride de sortie (81) du réducteur (31) respectif, et est reliée à l'élément de sortie (32) de manière à ne pas tourner.

12. Installation selon la revendication 11, **caractérisée en ce que**, pour chaque panier de centrifugation (1), il est prévu un agencement de liaison pour relier de manière amovible et réversible le panier de centrifugation (1) respectif au support de panier (5), des premiers connecteurs (38) des agencements de liaison (36) étant disposés sur les plates-formes rotatives (34) et des deuxièmes connecteurs (39) des agencements de liaison (36) pouvant être reliés aux premiers connecteurs (38) étant disposés sur les paniers de centrifugation (1).

13. Installation selon la revendication 12, **caractérisée en ce que** les premiers connecteurs (38) sont des modules de serrage à actionnement pneumatique, des conduites pneumatiques et/ou électriques (44) pour l'actionnement des premiers connecteurs (38) étant guidées de la structure de support (2) vers le support de panier (5) à travers l'arbre longitudinal (6) conçu comme un arbre creux.

14. Installation selon la revendication 13, **caractérisée en ce que** les conduites pneumatiques et/ou électriques (44) pour l'actionnement des premiers connecteurs (38) sont guidées par les arbres d'entrée (28) des réducteurs (31) qui sont réalisés sous forme d'arbres creux.

15. Installation selon la revendication 13 ou 14, **caractérisée en ce qu'**un passage tournant secondaire (46) pour les conduites pneumatiques et/ou électriques (44) destinées à actionner les premiers connecteurs (38) est disposé sur le support de panier (5) pour chaque plate-forme rotative (34), les passages tournants secondaires (46) présentant chacun un premier corps (47) soutenu par rapport à un corps de base (11) du support de panier (5) et un deuxième corps (48) relié à la plate-forme rotative (34) sans pouvoir tourner.
